# EUROPÄISCHE PATENTSCHRIFT

(11) **EP 1 801 036 B1**
(45) Veröffentlichungstag und Bekanntmachung des Hinweises auf die Patenterteilung: **03.03.2010**
(21) Anmeldenummer: 05028163.3
(22) Anmeldetag: 22.12.2005
(51) Int. Cl.: B65D 88/28

(54) **Verwendung von Wandeinbauten zur Verminderung von Geräuschen und Schwingungen bei der Entleerung von Silos**
Use of baffles for the reduction of noises and oscillations during the emptying of silos
Utilisation de chicanes pour la diminution des bruits et des oscillations lors de la vidange de silos

(43) Veröffentlichungstag der Anmeldung: 27.06.2007
(73) Patentinhaber: P+W Metallbau GmbH & Co. KG, 88074 Meckenbeuren (DE)
(72) Erfinder: Auer, Jürgen, 88069 Tettnang (DE)
(74) Vertreter: Riebling, Peter

(56) Entgegenhaltungen:
- DE-A1- 1 907 147
- JP-A- 56 074 472
- US-A- 3 710 959
- US-A- 3 921 351
- US-A- 6 139 241

## Beschreibung

Gegenstand der Erfindung ist eine Verwendung von Wandeinbauten zur Verminderung von Geräuschen und Schwingungen bei der Entleerung von Silos.

Bei der DE 23 18 560 A1 dienen die dort angeordneten Führungsbleche nicht zur Verminderung von Schwingungsgeräuschen in einem Silo. Es soll vielmehr eine Brückenbildung im fließfähigen Gut beim Auslaufen aus dem Silo verhindert werden. Derartige Brücken können so starr werden, dass ein weiteres Abfließen des Gutes nach unten verhindert wird. Die dort gezeigten Kegelansätze oder Leitbleche dienen deshalb nicht zur Schwingungsverminderung, denn es werden keine hohen Fließgeschwindigkeiten erzielt. Es handelt sich vielmehr um schwerfließende Produkte, bei denen das Problem der Schwingungserzeugung nicht besteht.

Mit dem Gegenstand der DE 19 07 174 A1 wird ein Gleit-Beton-Silo beschrieben, das in einem Schalverfahren hergestellt wird, wobei mit einem ringförmigen Schalungsträger Beton aufgetragen nach oben gezogen wird, um so nacheinander folgend die Silowand auszubilden. Hieraus ergibt sich eine sehr schwere Silowand, bei der nicht das Problem der Schwingungserzeugung und demzufolge auch nicht die Notwendigkeit einer Schwingungsverhinderung bestehen.

Dort sind zwar den Fließquerschnitt reduzierende Nasen (konische Ringhülsen) angeordnet, die eine Kompressionszone bilden, an die sich eine Expansionszone anschließt. Diese Zonen dienen jedoch der Auflockerung eines schwerfließfähigen Produktes beim Ausfließen.

Bei der DE 23 12 492 werden treppenartige Ringteile in den Silo eingebracht, um im Bereich der sich damit ergebenden Rücksprünge eine Ablagerung des Silomaterials zu erreichen. Dies wird ausgeführt, um zu verhindern, dass das Produkt an der Wand anbäckt.

Bei der FR 957 893 werden verschiebbare Leitbleche von der Silowand ausgehend nach innen in das Silo verschoben, um so eine Behinderung des Durchflusses zu erreichen. Damit soll offenbar das Silogut aufgelockert und besser zum Fließen gebracht werden. Es wird durch diese Leitbleche in den Mittenbereich des Silokörpers zentriert und soll dann ausfließen.

Die US 62 50 514 B1 schlägt ein abgestuftes Siloprofil bestehend aus einzelnen treppenartig abgestuften Siloringen vor, um eine Brückenbildung des fließfähigen Gutes beim Abfließen im Silo zu vermeiden.

Bei der vorliegenden Erfindung besteht vielmehr das Problem, dass ein hochfließfähiges (nach der späteren Klassifikation: "leicht fließfähiges" oder "frei fließendes") Produkt, welches keinerlei Abflussschwierigkeiten und demzufolge auch keinerlei Einbauten in einem Silo benötigt, beim Abfließen aus dem Silo hohe Schwingungen im Silokörper verursacht. Hier setzt die Erfindung ein, die mit den erfindungsgemäßen Maßnahmen solche Schwingungen vermeidet.

Ein andersartiger Lösungsansatz ist mit dem Gegenstand der EP 0 883 561 B1 bekannt geworden.

Zur Verminderung von Geräuschen und Schwingungen bei der Entleerung von Silos schlägt die genannte EP 0 883 561 B1 einen makroskopisch rauen Wandinnenausbau vor. Dieser makroskopische Innenausbau besteht aus einem Rauheitsprofil, welches die Siloinnenwand "rauh" ausbildet. Damit geschieht eine Geschwindigkeitsreduktion des Schüttgutes im Wandbereich, sodass durch Ausbildung einer Wandscherzone dynamische Effekte im Schüttgut wirkungsvoll vermindert werden. Die makroskopische Rauhigkeit bestimmt somit die Wirkung der Siloinnenfläche auf das Fließen des Schüttgutes im wandnahen Bereich.

Es hat sich nun herausgestellt, dass die Ausbildung der Siloinnenwand mit einer makroskopischen Rauhigkeit außerordentlich kostenaufwändig ist und mit längerer Lebensdauer des Silos Abreibungs- oder Ablagerungseffekte des Schüttgutes in diesen Bereichen stattfinden, wodurch die Wirkung dieser Wandscherzone vermindert wird.

Im Übrigen bestehen große Abhängigkeiten zwischen der Größe der Wandscherzone (der makroskopischen Rauhigkeit) und dem verwendeten Schüttgut. Bei sehr großen Schüttgutpartikeln wirkt die makroskopische Rauhigkeit nicht besonders gut, weil die Rauhigkeit nur auf einen bestimmten Schüttgut-Partikeldurchmesser abgestellt werden kann.

Der Erfindung liegt deshalb ausgehend von der EP 0 883 561 B1 die Aufgabe zugrunde, ein Verfahren zur Verminderung von Geräuschen und Schwingungen bei der Entleerung von Silos so weiterzubilden, dass mit geringerem Kostenaufwand ebenfalls eine wesentliche Verminderung von Geräuschen und Schwingungen erreicht werden kann.

Zur Lösung der gestellten Aufgabe ist die Erfindung durch die technische Lehre des Anspruches 1 gekennzeichnet.

Wesentliches Merkmal der Erfindung ist, dass das Silo in einzelne Fließzonen unterteilt wird, welche durch voneinander abgegrenzte und axial im Abstand voneinander angeordnete Verdichtungszonen definiert sind.

Mit der gegebenen technischen Lehre wird eine neuartige Verwendung beschrieben, welches darauf beruht, dass bei dem Massenfluss des Schüttgutes während der Entleerung und bei der Lagerung nun eine Unterteilung in verschiedene Fließzonen stattfindet. Zu diesem Zweck sind an der Siloinnenwand Einbauten vorgenommen, welche diese Verdichtungszonen ausbilden. Diese Einbauten bestehen aus Verdichtungselementen, die dafür sorgen, dass das Schüttgut in radialer Richtung einwärts in Richtung auf die Längsmittenachse des Silos abgelenkt wird, um so im Bereich dieser Einbauten (und unterhalb) eine Verdichtungszone zu schaffen.

Während des Füllens oder des Entleerens eines Silos wirken auf die Konstruktion neben statischen auch dynamische Belastungen. Bei der Entnahme von Schüttgut kann es zu unterschiedlichen Fließprofilen des Schüttgutes im Silo kommen. Abhängig von der Art des Bewegungsvorganges wirken unterschiedliche Kräfte auf die Silokonstruktion. Es kann sein, dass bei der Entnahme am unteren Auslaufende das gesamte Schüttgut im Silo in Bewegung ist.

Gleiches kann passieren, wenn bei der Lagerung von Schüttgut in einem Silo Brücken im Schüttgut zusammenbrechen und das Material nachrutscht.

Der Bewegungsvorgang an der Wand, sowie die Grenzlinie zwischen Ruhe und Bewegung hängt unter anderem von den Schüttguteigenschaften, der Füllhöhe, der Silogeometrie und der Art der Belüftung, Befüllung und Entleerung ab.

Zur Feststellung, welche Schüttgüter unerwünschte Geräusche beim Ausfließen aus dem Silo verursachen, wird nachfolgend ein Beispiel für die Definitionen "leicht fließend" und "frei fließend" gegeben.

Die Untersuchungen wurden bei einer Temperatur von ca. 25° C und einer Luftfeuchtigkeit von ca. 45 % r.F. durchgeführt.

Zur Charakterisierung der Proben (granulierte Superabsorber) wurde die Schüttgutdichte im unverdichteten, lockeren Zustand ermittelt.

**Tab. 1: Schüttgutdichte der locker aufgeschütteten Schüttgutprobe im Anlieferungszustand**

| |
|---|
| Probe SXM 9155 : 680 kg/m3 |
| Probe SXM 9720: 665 kg/m3 |
| Probe SXM 9394: 675 kg/m3 |

Die Fließeigenschaften wurden mit einem Ringschergerät, die Wandreibungswinkel mit einem Jenike-Schergerät gemessen. Die Ergebnisse der Fließortmessungen zur Ermittlung der Fließeigenschaften sind in Tabelle 2 gezeigt und bedeuten:
61: größte Hauptspannung des Fließortes. Diese Verfestigungsspannung entspricht dem "Druckniveau", unter dem die Messung durchgeführt wurde.

In Abhängigkeit von der größten Hauptspannung 61 wurden folgende Fließeigenschaften bestimmt:
6c: Schüttgutfestigkeit bzw. Druckfestigkeit des Schüttgutes, nachdem es mit der Spannung 61 verdichtet wurde.
ffc: Verhältnis von 61 zu 6c; ffc ist ein Maß für die Fließfähigkeit eines Schüttgutes. Umso größer ffc ist, desto besser fließt ein Schüttgut.
ρb Schüttgutdichte
ϕe: Maß für den inneren Reibungswinkel beim stationären Fließen.
ϕlin: Neigung des als Gerade angenäherten (linearisierten) Fließortes gegen die Horizontale
ϕsf: Innerer Reibungswinkel beim stationären Fließen

**Tab. 2: Fließeigenschaften von Superabsorber (1 Pa = 1 N/m2)**

| Probe | 6₁ [Pa] | 6c [Pa] | ffc [-] | ρb [kg/m3] | ϕe [°] | ϕlin [°] | ϕsf [°] |
|---|---|---|---|---|---|---|---|
| SXM 9155 | 5563 | 947 | 5,9 | 686 | 40 | 36 | 35 |
| SXM 9394 | 7890 | 681 | 12 | 677 | 43 | 41 | 41 |
| SXM 9720 | 7046 | 1140 | 6,2 | 667 | 45 | 41 | 41 |

Das Fließverhalten lässt sich anhand der Fließfähigkeit ffc beurteilen. Umso größer ffc ist, desto besser fließt ein Schüttgut. Die folgende Einteilung klassifiziert die Fließfähigkeit zu:

| | |
|---|---|
| ffc< 1 | nicht fließend |
| 1< ffc <2 | sehr kohäsiv (bis nicht fließend) |
| 2< ffc <4 | kohäsiv |
| 4< ffc <10 | leicht fließend |
| 10< ffc | frei fließend |

Das Verhältnis ffc und damit auch die Beurteilung der Fließfähigkeit ändert sich mit der Verfestigungsspannung. In den meisten Fällen nimmt die Fließfähigkeit ffc mit der Verfestigungsspannung 61 wie bei Schüttgut A zu, was auch für die untersuchte Steinkohle zutrifft. Seltener sind andere Verläufe, Z.B. Produkt B. Daher sind Vergleiche nur bei vergleichbarer Verfestigungsspannung möglich.

Um den Einfluss der Zeitverfestigung abschätzen zu können, wurde die Schüttgutfestigkeit nach Lagerung der Probe unter der Verfestigungsspannung über einen Zeitraum von 24 Stunden bestimmt. Dazu wurde die Probe über die entsprechende Zeit bei Raumtemperatur unter der Verfestigungsspannung gelagert. Die Probe wurde dabei von der Umgebungsluft abgeschirmt, um eine Änderung der Feuchtigkeit zu verhindern. Anschließend wurde die Schüttgutfestigkeit 6c, die sich nach der Lagerzeit ergeben hatte, gemessen. Nach einer Lagerzeit in Ruhe von 24 h nimmt die Schüttgutfestigkeit zu und die Fließfähigkeit verschlechtert sich.

Es wurde festgestellt, dass nach der Erfindung ankommt, Geräuschbildungen von "leicht fließenden" und "frei fließenden" Schüttgütern zu unterbinden.

Das Silo besteht hierbei aus einem Blechmaterial, insbesondere einem kaltgewalzten Edelstahl mit Wanddicken von zum Beispiel 5 bis 6 mm bei einem Durchmesser von 3500 bis 4200 mm und einer Höhe von 15500 bis 17000 mm. Der Vertikalteil des Silos kann hierbei eine Höhe im Bereich von 10500 bis 11000 mm aufweisen und die Trichterneigung eine Winkelneigung gegenüber der Vertikalen von etwa 16 bis 22 Grad. Der Auslaufdurchmesser liegt im Bereich zwischen 300 bis 400 mm. Einderartiges Silo hat ein Brutto-Volumen von z.B. 118 bis 200 m³. Das Verhältnis von Höhe zu Durchmesser des Silos liegt typischerweise im Bereich von etwa 2,6 bis 3.

Selbstverständlich ist die Erfindung nicht auf die oben angegebenen Siloabmessungen beschränkt. Diese Größenangaben sollen nur einen typischen Anwendungsfall darstellen, bei dem mit den erfindungsgemäßen Maßnahmen ein "Hupen" während des Auslaufs des Silogutes vermieden wird.

Mit der erfindungsgemäßen Lehre kann nicht mehr die gesamte Schüttgutzone ins Rutschen kommen, sondern nur noch Teilbereiche, nämlich solche, die durch die einzelnen Verdichtungszonen abgegrenzt sind. Damit ist eine geringere Masse des Siloinhaltes in Bewegung und störende Geräusche bei der Entleerung und der Lagerung werden dadurch vermindert oder sogar beseitigt.

Durch diese Einbauten wird die Eigenfrequenz (Resonanzfrequenz) des gesamten Silos wirksam verändert. Während bei einem einbauten-freien Silo eine Gesamtresonanzfrequenz durch die Höhe des Silos, den Durchmesser und die Wandstärke bestimmt wird, wird bei dem vorliegenden, erfindungsgemäßen Verfahren nun die Eigenfrequenz dieses Silos dergestalt geändert, dass nun aufgrund der Unterteilung des Schüttgutes in unterschiedliche Fließzonen die Eigen-Frequenz verändert wird. Es kommt nicht mehr zu den störenden "Hupen", wie es bei einem von Einbauten befreiten Silo der Fall war.

Die Einbringung von Einbauten in den Innenraum des Silos hat den weiteren Vorteil, dass das Silo von innen versteift wird, wodurch ebenfalls eine Schwingung der Silowand wirksam unterbunden wird.

Diese kann nicht mehr auf ihrer gesamten Länge schwingen, sondern nur noch in dazwischen liegenden Teilbereichen.

Durch diese Einbauten wird auch die Beullänge des Silos verändert, d. h., es kommt nicht mehr zu Ausbeulungen der Silowand über die gesamte Länge des Silos, sondern nur noch in den dazwischen liegenden Bereichen, wo diese Einbauten fehlen. Damit wird das gesamte Silo innen ausgesteift.

Es hat sich herausgestellt, dass zur wirksamen Verminderung von Geräuschen und Schwingungen im Silo es notwendig ist, mehrere im axialen Abstand untereinander liegende und vorzugsweise zueinander fluchtende Einbauten im Silo vorzunehmen.

In einer bevorzugten Ausführung des Verfahrens in Form einer Vorrichtung wird es hierbei bevorzugt, wenn sogenannte Profilringe im Innenraum des Silos angeordnet werden, wobei solche Profilringe einen gegenseitigen Abstand voneinander einnehmen und jeder Profilring dafür sorgt, dass das Schüttgut in Richtung auf die Längsmittenachse einwärts radial verdrängt wird, um so in der Höhe des Profilringes eine Verdichtungszone zu bilden.

Wichtig ist, dass die relevante Schüttgutmasse im Silo durch die Unterteilung in einzelne Fließzonen, die durch Verdichtungszonen voneinander abgegrenzt sind, vermindert wird. Eine Vorrichtung zur Ausführung des Verfahrens zeichnet sich also durch den Einbau von sogenannten Profilringen ab, die bevorzugt an ihrer oberen Seite schräg nach innen gerichtete Abweisflächen aufweisen, um so das Schüttgut, welches von oben nach unten fließt, seitlich gegen die Mittenlängsachse des Silos zu lenken. Hierdurch wird die erfindungsgemäße, jeweilige Verdichtungszone im Bereich des Profilringes gebildet.

Der Begriff "Profilring" ist jedoch nur beispielhaft zu verstehen. In der vorliegenden Erfindung werden eine Vielzahl von Ausführungsbeispielen beschrieben, aus denen sich ergibt, dass an der Wandung umlaufende Profilringe oder auch unterbrochene, segmentförmige Profilringe eingebaut werden können.

Ebenso ist es nicht erforderlich, dass die Profilringe in sich gleich sind, d. h. im oberen Bereich des Silos können andere Formgebungen und andere Arten von Profilringen eingesetzt werden als beispielsweise im unteren Bereich.

Wichtig bei allen Ausführungsformen ist jedoch, dass die Profiiringe jeweils Abweisflächen bilden, die schräg in die Mittenlängsachse des Silos hineingerichtet sind.

Hierbei ist es gleichgültig, ob die Abweisflächen durchgehend ausgebildet sind, um so ein Fließen der Partikel auf den Abweisflächen auf die Längsmittenachse zu ermöglichen oder ob in den Abweisflächen noch Durchbrechungen, Ausnehmungen oder sogar die Fliessbewegung lenkende (und/oder) bremsende Anordnungen vorhanden sind.

Damit die Wirkung einer Verdichtungszone überhaupt eintritt, ist es notwendig, für eine wirksame Verminderung des Fließquerschnittes im Bereich der Verdichtungszonen zu sorgen. Hierbei kann beispielsweise als Größenordnung angegeben werden, dass bei einer Silo-Höhe von beispielsweise 20 m und einem Durchmesser von 3 m solche Einbauten im Abstand von etwa zwischen 2 bis 4 m eingebaut werden. Bei einem Silo der genannten Größe werden bevorzugt 5 derartige Einbauringe (Profilringe) verwendet.

Die Erfindung ist jedoch nicht auf die angegebenen Größenangaben und die Anzahl und den Abstand der genannten Profilringe beschränkt. Es können beliebige andere Abstände zwischen den Einbauten vorgesehen werden. Insbesondere kann es vorgesehen werden, dass der Abstand zwischen den Einbauten von oben nach unten nicht gleichmäßig ist.

In einer bevorzugten Ausgestaltung der Erfindung ist es im Übrigen vorgesehen, dass bei einem Silo der oben genannten Abmessungen der Wanddurchmesser des Silos im Bereich der querschnittsvermindernden Einbauten um 50 bis 60 cm verringert wird.

Hierauf ist die Erfindung jedoch nicht beschränkt. Es soll damit nur deutlich gemacht werden, dass die querschnittsverringernden Einbauten im Silo zur Bildung von Verdichtungszonen führen, welche die einzelnen Fließzonen voneinander abgrenzen. Diese Einbauten gehen deshalb in ihrer radialen Erstreckung in Richtung auf die Längsmittenachse um ein Vielfaches der Größe der vorgenannten makroskopischen Wandrauhigkeiten hinaus.

Vorteil ist, daß in Abhängigkeit von der Partikelgröße, der Höhe des Silos und dem Durchmesser auch andere querschnittsvermindernde Einbauten mit anderen Durchmessern verwendet werden können.

Durch die Vermeidung der Anordnung einer makroskopischen Rauhigkeit der Innenfläche des Silos ergeben sich mit den Merkmalen der Erfindung wesentlich bessere Reinigungseigenschaften des Silos und die Ablagerung von Partikeln im Wandbereich wird wirksam unterbunden.

Es werden deshalb auch keine Wandscherzonen mehr ausgebildet, wie sie beim Stand der Technik vorhanden waren, die mit dem Nachteil behaftet waren, dass wegen des Aneinanderreibens von Partikeln in diesen Wandscherzonen es zu statischen Aufladungen kam, was zu einer Partikel-Agglomeration in diesem Wandbereich führte.

Versuche haben ergeben, dass durch die Bildung von Verdichtungszonen, welche die Fließzonen im Silo voneinander abgrenzen, nun neuartige Effekte entstehen, die eine unerwünschte Schwingung wirksam verhindern. Durch die Ausbildung der genannten Verdichtungszonen werden die Abstände zwischen den Partikeln im Bereich der Verdichtungszonen vermindert, wodurch die dazwischen lagernde Luft verdrängt wird und hierdurch eine Schwingungsunterbrechung der gesamten, im Silo lagernden Partikelsäule geschieht. Die durch die Kompression der Partikel in der Verdichtungszone entweichende Luft wird in die darüber und darunter lagernden Bereiche der Produktsäule verdrängt, was zu einer Pufferwirkung und Auflockerung des dort lagernden Materials führt.

Damit ist auch der Produktabrieb geringer als bei den vorgenannten makroskopischen Scherzonen im Randbereich, weil das Produkt an der im Übrigen glatten Innenseite des Silos entlang fließen kann, ohne die vorher genannten unerwünschten Effekte zu entfalten.

Im Folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert einen Schnitt durch ein Silo nach der Erfindung;
- Figur 2:: schematisiert eine vergrößerte Darstellung aus einem Teil des Silos;
- Figur 3:: eine gleiche Darstellung wie Figur 2 mit Darstellung weiterer Einzelheiten;
- Figur 4:: ein Teilschnitt durch eine erste Ausführungsform eines Profilrings;
- Figur 5:: ein Halbschnitt durch ein Silo mit der Anordnung nach Figur 4;
- Figur 6:: ein Teilschnitt durch ein Silo nach der Erfindung in einer weiteren Ausführungsform eines Profilrings;
- Figur 7:: die gleiche Darstellung wie Figur 6;
- Figur 8:: eine gegenüber Figur 6 und 7 abgewandelte Ausführungsform;
- Figur 9:: ein Schnitt durch einen Profilring nach den Figuren 6 bis 8;
- Figur 10:: ein Teilschnitt durch ein Silo mit einem weiteren Profilring in Segmentform;
- Figur 11:: eine Abwandlung gegenüber Figur 10;
- Figur 12:: eine weitere Abwandlung gegenüber den Figuren 10 und 11;
- Figur 13:: einen Schnitt durch den Profilring nach den Figuren 10 bis 12;
- Figur 14:: ein Teilschnitt durch ein Silo mit einer weiteren Ausführungsform eines Profilrings;
- Figur 15:: eine gegenüber Figur 14 abgewandelte Ausführungsform;
- Figur 16:: eine gegenüber den Figuren 14 und 15 abgewandelte Ausführungsform;
- Figur 17:: einen Schnitt durch einen Profilring nach den Figuren 14 bis 16;
- Figur 18:: eine weitere Ausführungsform zur Bildung einer Verdichtungszone durch Lufteinblasung;
- Figur 19:: eine weitere Ausführungsform eines Silos mit Unterteilung in Fließzonen durch entsprechend konusförmige Einbauten;
- Figur 20:: eine gegenüber Figur 19 abgewandelte Ausführungsform;

In den Figuren 1 bis 3 ist beispielhaft ein Silo 1 dargestellt, welches in verschiedenen Größen und Durchmessern hergestellt wird. Solche Silos werden im Bereich zwischen 3 m bis 40 m Höhe hergestellt mit einem Durchmesser im Bereich zwischen 1 m und 8 m.

Insbesondere bei langen und schmalen Silos kommt der unerwünschte Geräusch- und Schwingungs-Effekt zum Tragen.

Im Übrigen ist ein wesentliches Merkmal der Erfindung, dass mit den Merkmalen der Erfindung nicht nur hörbare Schwingungen unterdrückt werden, sondern auch im Infraschallbereich wirkende Schwingungen (Vibrationen). Dies erfolgt gemäß der die Wandung des Silos aussteifenden Wandeinbauten 8.

Das Silo wird an der Oberseite durch ein Dach 2 abgeschlossen und weist im Übrigen einen bevorzugt zylindrischen Mantel 3 auf, der in seinem unteren Ende in ein etwa konisch zulaufendes Auslaufende 4 übergeht.

Hierauf ist die Erfindung jedoch nicht beschränkt. Statt eines konisch ausgebildeten Auslaufendes 4 können auch Klöpperböden, zylindrische Böden, Flachböden und dergleichen verwendet werden.

Am Auslaufende 4 ist ein Auslaufstutzen 5 angeordnet, über den in bekannte Weise das Schüttgut 6 entnommen wird.

Statt eines rundzylindrischen Profils für den Mantel 3 des Silos 1 können auch andere Querschnitte verwendet werden, wie z. B. ein Rechteckquerschnitt, Ovalquerschnitt, ein Mehreckquerschnitt und dergleichen mehr.

Als Material für das Silo 1 können sämtliche bekannten Materialien verwendet werden, wie z. B. Edelstahl, Aluminium, Aluminiumlegierungen, Stahl, Stahllegierungen oder Kunststoff und Kunststoffverbundstoffe.

Erfindungsgemäß werden nun im Silo 1 im axialen Abstand untereinanderliegende Verdichtungszonen 7 für das Schüttgut 6 ausgebildet, wobei diese Verdichtungszonen 7 durch in gegenseitigem Abstand voneinander angeordnete Wandeinbauten 8 gebildet sind.

Jeder Wandeinbau 8 hat bevorzugt eine schräg radial einwärts gerichtete Abweisfläche 9 für das Schüttgut und eine sich darunter anschließende Stützfläche 10.

Gemäß Figur 1 fließt somit das Schüttgut 6 in Pfeilrichtung 12 nach unten gefördert. Es geschieht eine schwerkraftbedingte Fallförderung.

Wichtig ist nun, dass durch die radial einwärts gerichteten Abweisflächen 9 im Bereich der Wandeinbauten 8 jeweils die genannten Verdichtungszonen 7 geschaffen werden, wie dies besser aus Figur 2 zu entnehmen ist.

Die einzelnen Partikel 13 werden oberhalb der Verdichtungszone mit einem gewissen größeren Abstand in die Verdichtungszone 7 hineingeführt, werden dort zusammengedrängt und die dazwischen lagernde Luft entweicht nach oben oder unten.

Nach dem Verlassen der Verdichtungszone gemäß Figur 2 in Pfeilrichtung 12 nach unten expandiert der Zwischenraum zwischen den Partikeln 13 wiederum, was mit einer entsprechenden Luftaufnahme im Partikelzwischenraum verbunden ist. Auf diese Weise werden somit die Schwingungseigenschaften des Schüttgutes im Bereich der Partikel 13 verändert, weil der wirksame Abstand zwischen den Partikeln 13 diesseits und jenseits der Verdichtungszone 7 verändert wird.

Es kommt also oberhalb der Verdichtungszone und unterhalb der Verdichtungszone 7 zu einer Auflockerung des Materials, wobei sich nun dadurch unterschiedliche Fließzonen 18, 17, 16 bilden, wie diese in Figur 2 dargestellt ist. Im Bereich der Fließzonen 16 - 18 wird somit das Material aufgelockert, während es im Bereich der Verdichtungszone 7 jeweils verdichtet wird.

Wichtig hierbei ist, dass die Wandinnenseite 14 des Mantels 3 ansonsten von Einbauten vollkommen freigehalten wird und glatt ist. Es fehlt demzufolge eine makroskopische Wandrauhigkeit.

Wichtig ist im Übrigen, dass eine Komponente der Fließrichtung senkrecht zur Abweisfläche 9 (Pfeilrichtung 15) wirkt, um so eine wirksame Verdichtung der Partikel im Bereich der Verdichtungszonen 7 zu ermöglichen.

Im Ausführungsbeispiel nach den Figuren 3 bis 5 werden sogenannte Konusringe 19 verwendet, um die genannten Verdichtungszonen zu schaffen.

Ein solcher Konusring als Wandeinbau 8 besteht aus einem umlaufenden Konusring 19, der jeweils nur die Abweisfläche 9 ausbildet (siehe Figur 3).

Hierbei zeigt die Figur 3, dass die vorher gezeigte Stützfläche 10 auch entfallen kann.

Wird hingegen die Stützfläche 10 verwendet, dann wird der Bereich unterhalb des Konusringes 19 abgeschlossen und es kann sich dort kein Material in unerwünschter Weise ablagern.

Es versteht sich von selbst, dass der Konusring 19 nicht am Umfang durchlaufend ausgebildet sein muss, sondern auch segmentförmig ausgebildet sein kann, wie dies anhand der folgenden Ausführungsbeispiele für andere Profilringe dargestellt wird.

In den Figuren 6 bis 9 ist beispielsweise dargestellt, dass ein Ringsegment 20 (im Profil etwa als Halbrohr ausgebildet) an der Innenseite des Mantels 3 des Silos 1 angeordnet ist, wobei die Ringsegmente 20 entweder unterbrochen gemäß den Figuren 6 bis 7 mit unterschiedlichen Längen 21, 22 vorgesehen werden können oder auch durchlaufend am Umfang, wie dies anhand der Figur 8 dargestellt ist.

Gleiches gilt für die Figuren 10 bis 13, wo dargestellt ist, dass als Profilform auch ein Dreiecksprofil 24 verwendet werden kann, welches entweder als Segment 25, 26 unterschiedlicher Länge oder auch durchlaufend gemäß Figur 12 eingebaut werden kann. Die Schenkel 27, 28 dieses Dreiecksprofils 24 sind hierbei gleichlang ausgebildet, während bei dem Ausführungsbeispiel nach den Figuren 14 bis 17 ein anderer Profilring 29 verwendet wird, weil nämlich die Schenkel 27, 28 ungleichlang ausgebildet sind. Der Schenkel 28 ist hierbei etwa senkrecht zur Fläche des Mantels 3 ausgebildet.

Auch bei dieser Ausführungsform gelten die gleichen Erläuterungen wie anhand der vorgenannten Ausführungsformen, dass nämlich gemäß den Figuren 14 bis 16 der Profilring 29 unterbrochen oder auch durchlaufend in der Innenwand des Silos angeordnet werden kann.

Hierbei wird es im Übrigen bei allen Ausführungsbeispielen bevorzugt, dass die jeweiligen Profilringe an der Wand anschließen, um so eine durchgehende Abweisfläche von der Wand in Richtung auf die Längsmittenachse des Silos zu ermöglichen.

Die Figur 18 zeigt als weiteres Ausführungsbeispiel, dass Verdichtungszonen 7 auch durch Lufteinblasung in das Material des Silos erzeugt werden können. Hierbei wird es bevorzugt, wenn der Mantel im Bereich der Wandeinbauten 8 jeweils mindestens an verschiedenen Stellen durch jeweils einen Einblasstutzen 32 unterbrochen wird, wobei am Umfang des Mantels ein oder mehrere Einblasstutzen 32 auf gleicher axialer Höhe angeordnet werden können, um so eine in horizontale Richtung gebildete Verdichtungszone 7 zu bilden.

Aufgrund der Lufteinblasung von Luft 33 in der eingezeichneten Pfeilrichtung wird somit eine von Partikeln befreite Verdichtungszone 7 geschaffen, sodass das Schüttgut wiederum in diesem Bereich eine Verdichtungszone 7 bildet und die vorher genannten Effekte (Geräuschverminderung und Vibrationsunterdrückung) eintreten.

Es kann hierbei - wie ausgeführt - ein einziger Einblasstutzen 32 vorhanden sein oder auch ein ringsumlaufender Einblasring, der eine ringsumlaufende Verdichtungszone 7 - gestützt durch verdichtete Luft - ausbildet.

Statt der Einblasung von Luft 33 können natürlich auch andere Gase eingeblasen werden, wie z. B. inerte Gase, Stickstoff und dergleichen mehr.

Wichtig bei allen Ausführungsbeispielen ist, dass entweder eine am Umfang umlaufende Luftkammer 34 ausgebildet wird, jenseits der die gewünschte Verdichtungszone 7 gebildet wird oder dass eine solche Luftkammer 34 nur stückweise am Umfang vorhanden ist.

In den Figuren 19 und 20 werden weitere Ausführungsbeispiele für Wandeinbauten 8 nach der Erfindung dargestellt.

Die Figur 19 zeigt, dass es sogenannte Konuseinbauten 35 gibt, wobei ein oberer Konuseinbau 35 das Material schräg einwärts verdichtet und hierbei eine Verdichtungszone 7 bildet, während der sich darunter anschließende Konuseinbau 36 in umgekehrter Weise verhält und eine Expansion des Materials in diesem Bereich ermöglicht. Auch auf diese Weise werden durch gegeneinander gerichtete Konuseinbauten jeweils axial voneinander beabstandete Verdichtungszonen 7 ausgebildet.

Gleiches gilt für die Konuseinbauten 37, 38 in Figur 20, wobei - wie dargestellt - der Verdichtungseffekt bei dem oberen Konuseinbau 37 größer ist als der Expansionseffekt des darunter liegenden Konuseinbaus 38.

Hieraus ergibt sich, dass die Konuswinkel der ineinander eingreifenden Konuseinbauten 35 - 38 unterschiedlich sein können.

### Zeichnungslegende

| | | | |
|---|---|---|---|
| 1 | Silo | 20 | Ringsegmente |
| 2 | Dach | 21 | Länge |
| 3 | Mantel | 22 | Länge |
| 4 | Auslaufende | 23 | Rohrring |
| 5 | Auslaufstutzen | 24 | Dreiecksprofil |
| 6 | Schüttgut | 25 | Segment |
| 7 | Verdichtungszone | 26 | Segment |
| 8 | Wandeinbau | 27 | Schenkel |
| 9 | Abweisfläche | 28 | Schenkel |
| 10 | Stützfläche | 29 | Profilring |
| 11 | Pfeilrichtung | 30 | Segment |
| 12 | Pfeilrichtung | 31 | Segment |
| 13 | Partikel | 32 | Einblasstutzen |
| 14 | Wandinnenseite | 33 | Luft |
| 15 | Pfeilrichtung | 34 | Luftkammer |
| 16 | Fließzone | 35 | Konuseinbau |
| 17 | Fließzone | 36 | Konuseinbau |
| 18 | Fließzone | 37 | Konuseinbau |
| 19 | Konusring | 38 | Konuseinbau |

## Patentansprüche

1. Verwendung von Wandeinbauten (8, 19, 20, 23, 24, 25, 26, 27, 29, 30, 31, 35) zur Vermeidung von Geräuschen und Schwingungen bei der Entleerung eines Silos für Schüttgüter, wobei die Wandeinbauten (8, 19, 20, 23, 24, 25, 26, 27, 29, 30, 31, 35) an der Innenwand des Silos angeordnet und in den Innenraum des Silos hinein ragen, wobei das Silo aus einem schwingungsfähigen Material besteht und durch die Wandeinbauten (8, 19, 20, 23, 24, 25, 26, 27, 29, 30, 31, 35) in einzelne Fließzonen (16, 17, 18) unterteilt ist, welche durch voneinander abgegrenzte und axial im Abstand voneinander angeordnete Verdichtungszonen (7) und nachfolgende Expansionszonen gebildet sind, wobei zur Vermeidung von Geräuschen und Schwingungen im hörbaren Bereich ("Hupen") bei leicht oder frei ließenden Schüttgüter in Bereich eines Wertes von 4 ffc <10 oder ffc > 10 aufgrund der Unterteilung des Silos in unterschiedliche Fließzonen durch Anordnung der Wandeinbauten (8, 19, 20, 23, 24, 25, 26, 27, 29, 30, 31, 35) die Eigenfrequenz des gesamten Silos (1) wirksam verändert ist, wobei der Wert ffc das Verhältnis von δ1 zu δc ist und δ1 die größte Hauptspannung des Fließortes ist und δc die Schnittgutfestigkeit ist nachdem es mit der Spannung δ1 verdichtet wurde.

2. Verwendung Wandeinbauten (8) nach Anspruch 1, **dadurch gekennzeichnet, dass** sie Verdichtungselemente aufweisen, welche das Schüttgut in radialer Richtung einwärts in Richtung auf die Längsmittenachse des Silos (1) ablenken und im Bereich und unterhalb dieser Einbauten eine Verdichtungszone (17) ausbilden, welche die gesamte Schüttgutzone in Teilbereiche ausbildet.

3. Verwendung Wandeinbauten (8) nach einem der Ansprüche 1 oder 2, **dadurch gekennzeichnet, dass** sie eine zusätzliche Versteifung des Silos (1) ausbilden,
wobei die mittels der Wandeinbauten (8) gebildeten Teilbereiche des Silos (1) eine Unterteilung der Silowand bilden.

4. Verwendung von Wandeinbauten (8) nach einem der Ansprüche 1 bis 3, **dadurch gekennzeichnet, dass** sie zusätzlich eine Verkleinerung der Beullänge des Silos (1) ausbilden.

5. Verwendung von Wandeinbauten (8) nach einem der Ansprüche 1 bis 4, **dadurch gekennzeichnet, dass** sie als im Innenraum des Silos (1) angeordnete Profilringe ausgebildet sind, welche gleichmäßig oder unterschiedlich voneinander beabstandet sind und eine Verdrängung des Schüttgutes in Richtung der Längsmittenachse des Silos (1) radial einwärts bewirken und somit in Höhe des Profilrings einzelne Fließzonen (16, 17, 18) bilden, welche eine Abgrenzung der Verdichtungszonen voneinander aufweist.

6. Verwendung von Wandeinbauten nach Anspruch 5, **dadurch gekennzeichnet, dass** die Profilringe eine obere und untere Seite aufweisen, dass auf ihrer oberen Seite eine schräg nach innen gerichtete Abweisfläche (9) ausgebildet ist, die Schüttgut seitlich gegen die Mittenlängsachse des Silos (1) lenkt und die jeweilige Verdichtungszone (7) im Bereich des Profilrings bildet.

7. Verwendung von Wandeinbauten nach einem der Ansprüche 5 oder 6, **dadurch gekennzeichnet, dass** die an der Wandinnenseite (14) des Silos (1) angeordneten Profilringe umlaufend und/oder unterbrochen und/oder segmentförmig und/oder konusringförmig und/oder als Dreiecksprofil ausgebildet sind, welche innerhalb das Silos (1) unterschiedliche Formgebungen aufweisen.

8. Verwendung von Wandeihbaufen nach einem der Ansprüche 5 bis 7, **dadurch gekennzeichnet, dass** die Abweisflächen der Profilringe durchgehend und/oder durchbrochen und/oder mit Ausnehmungen und/oder bremsende Anordnungen ausgebildet sind.

9. Verwendung von Wandeinbauten nach einem der Ansprüche 5 bis 8, **dadurch gekennzeichnet, dass** die Profilringe eine wirksame Verminderung des Fließquerschnittes im Bereich der Verdichtungszonen (7) bilden.

10. Verwendung von Wandeinbauten nach einem der Ansprüche 1 bis 9, **dadurch gekennzeichnet, dass** bei Bildung von Verdichtungszonen (7) eine Verringerung der Partikelabstände gegeben ist und bei Kompression der Partikel eine Unterbrechung der Schwingungen der gesamten, im Silo (1) lagernden Partikelsäule erfolgt, wobei sich die entweichende Luft zwischen den Partikeln in den Dachbereich (2) oder im Bereich des Auslaufendes (4) des Silos (1) ansammelt und eine Pufferung und Auflockerung des Materials bildet, welche einen verminderten Produktabrieb erzielt.

## Claims

1. Use of baffles (8, 19, 20, 23, 24, 25, 26, 27, 29, 30, 31, 35) to avoid noises and vibrations during the emptying of a silo for bulk goods, wherein the baffles (8, 19, 20, 23, 24, 25, 26, 27, 29, 30, 31, 35) are arranged on the inner wall of the silo and project into the interior of the silo, the silo consisting of a material capable of vibration and being divided by the baffles (8, 19, 20, 23, 24, 25, 26, 27, 29, 30, 31, 35) into individual flow zones (16, 17, 18), which are formed by compression zones (7) delimited from one another and arranged axially spaced apart from one another and subsequent expansion zones, wherein to avoid noises and vibrations in the audible range ("hooting") in easily or freely flowing bulk goods in the range of a value of 4 < ffc < 10 or ffc > 10, because of the division of the silo into different flow zones by the arrangement of the baffles (8, 19, 20, 23, 24, 25, 26, 27, 29, 30, 31, 35), the natural frequency of the total silo (1) is effectively changed, wherein the value ffc is the ratio of σ₁ to σ_{c} and σ₁ is the greatest principal stress of the flow site and σ_{c} is the bulk goods solidity once it has been compacted with the stress σ₁.

2. Use of baffles (8) according to claim 1, **characterised in that** they have compression elements, which deflect the bulk goods in the radial direction inwardly in the direction of the longitudinal centre axis of the silo (1) and, in the region of and below these baffles, form a compression zone (17) which forms the total bulk goods zone in part regions.

3. Use of baffles (8) according to either of claims 1 or 2, **characterised in that** they form an additional reinforcement of the silo (1), wherein the part regions of the silo (1) formed by means of the baffles (8) form a division of the silo wall.

4. Use of baffles (8) according to any one of claims 1 to 3, **characterised in that** they additionally form a reduction in the installation length of the silo (1).

5. Use of baffles (8) according to any one of claims 1 to 4, **characterised in that** they are formed as profile rings arranged in the interior of the silo (1), which are spaced apart from one another uniformly or differently and bring about a radially inward deflection of the bulk goods in the direction of the centre longitudinal axis of the silo (1) and therefore form individual flow zones (16, 17, 18) at the level of the profile ring, which have a delimitation of the compression zones from one another.

6. Use of baffles according to claim 5, **characterised in that** the profile rings have an upper and lower side, **in that** an obliquely inwardly directed repelling face (9) is formed on their upper side, which deflects the bulk goods laterally against the centre longitudinal axis of the silo (1) and forms the respective compression zone (7) in the region of the profile ring.

7. Use of baffles according to either of claims 5 or 6, **characterised in that** the profile rings arranged on the inner wall side (14) of the silo (1) are formed peripherally and/or in an interrupted manner and/or in the form of a segment and/or in the form of a cone ring and/or as a triangular profile, which have different shapings inside the silo (1).

8. Use of baffles according to any one of claims 5 to 7, **characterised in that** the repelling faces of the profile rings are formed continuously and/or in an interrupted manner and/or with recesses and/or braking arrangements.

9. Use of baffles according to any one of claims 5 to 8, **characterised in that** the profile rings form an effective reduction in the flow cross section in the region of the compression zones (7).

10. Use of baffles according to any one of claims 1 to 9, **characterised in that** with the formation of compression zones (7), there is a reduction in the spacings of the parties and on compression of the particles, an interruption of the vibrations of the entire particle column stored in the silo (1) takes place, wherein the escaping air between the particles collects in the roof region (2) or in the region of the outlet end (4) of the silo (1) and forms a buffering and loosening of the material, which achieves a reduced product abrasion.

## Revendications

1. Utilisation de chicanes (8, 19, 20, 23, 24, 25, 26, 27, 29, 30, 31, 35) pour éviter les bruits et les vibrations lorsqu'un silo pour produit en vrac est vidé, étant précisé que les chicanes (8, 19, 20, 23, 24, 25, 26, 27, 29, 30, 31, 35) sont disposées sur la paroi intérieure du silo et dépassent à l'intérieur du silo, que le silo se compose d'un matériau vibrant et est divisé par les chicanes (8, 19, 20, 23, 24, 25, 26, 27, 29, 30, 31, 35) en zones d'écoulement individuelles (16, 17, 18) qui sont formées par des zones de tassement (7) délimitées les unes par rapport aux autres et espacées axialement, et par des zones d'expansion qui suivent, et que pour éviter les bruits et les vibrations dans la zone audible en présence de produits en vrac à écoulement facile ou libre dans la plage d'une valeur 4<ffc<10 ou ffc>10, en raison de la division du silo en différentes zones d'écoulement grâce à la disposition de chicanes (8, 19, 20, 23, 24, 25, 26, 27, 29, 30, 31, 35) la fréquence propre de tout le silo (1) est modifiée efficacement, la valeur ffc désignant le rapport de σ₁ sur σ_{c}, σ₁ la plus grande contrainte principale de l'endroit d'écoulement et σ_{c} la compacité du produit en vrac après que celui-ci a été tassé avec la contrainte σ₁.

2. Utilisation de chicanes (8) selon la revendication 1, **caractérisée en ce qu'**elles présentent des éléments de tassement qui dévient le produit en vrac dans le sens radial vers l'intérieur, en direction de l'axe longitudinal médian du silo (1), et qui forment dans la zone de ces chicanes et au-dessous d'elles une zone de tassement (7) qui divise toute la zone de produit en vrac en zones partielles.

3. Utilisation de chicanes (8) selon l'une des revendications 1 ou 2, **caractérisée en ce qu'**elles forment un renforcement supplémentaire du silo (1), les zones partielles du silo (1) formées à l'aide des chicanes (8) formant une division de la paroi du silo.

4. Utilisation de chicanes (8) selon l'une des revendications 1 à 3, **caractérisée en ce qu'**elles forment en supplément une réduction de la longueur de flambage du silo (1).

5. Utilisation de chicanes (8) selon l'une des revendications 1 à 4, **caractérisée en ce qu'**elles sont conçues comme des anneaux profilés qui sont disposés à l'intérieur du silo (1), qui sont disposés avec un écartement mutuel régulier ou différent et qui provoquent un refoulement du produit en vrac en direction de l'axe longitudinal médian du silo (1), radialement vers l'intérieur, et forment ainsi des zones d'écoulement individuelles (16, 17, 18), à la hauteur de l'anneau profilé, comportant une délimitation des zones de tassement.

6. Utilisation de chicanes selon la revendication 5, **caractérisée en ce que** les anneaux profilés présentent un côté supérieur et un côté inférieur, **en ce qu'**il est prévu sur leur côté supérieur une surface de butée (9) dirigée en biais vers l'intérieur qui dirige le produit en vrac latéralement vers l'axe longitudinal médian du silo (1) et forme la zone de tassement (7) dans la zone de l'anneau profilé.

7. Utilisation de chicanes selon l'une des revendications 5 ou 6, **caractérisée en ce que** les anneaux profilés disposés sur le côté intérieur de paroi (14) du silo (1) sont formés sur tout le tour et/ou de manière discontinue et/ou par segments et/ou suivant une forme annulaire conique et/ou sont conçus comme des profilés triangulaire qui présentent à l'intérieur du silo (1) différentes formes.

8. Utilisation de chicanes selon l'une des revendications 5 à 7, **caractérisée en ce que** les surfaces de butée des anneaux profilés sont continues et/ou ajourées et/ou pourvues de creux et/ou de dispositifs de freinage.

9. Utilisation de chicanes selon l'une des revendications 5 à 8, **caractérisée en ce que** les anneaux profilés forment une réduction efficace de la section transversale d'écoulement dans la zone des zones de tassement (7).

10. Utilisation de chicanes selon l'une des revendications 1 à 9, **caractérisée en ce que** la formation de zones de tassement (7) entraîne une réduction des écartements de particules, et lors de la compression des particules il y a une interruption des vibrations de toute la colonne de particules posée dans le silo (1), l'air à évacuer qui se trouve entre les particules s'accumule dans la zone du toit (2) ou dans la zone de l'extrémité d'écoulement (4) du silo (1) et forme un amortissement et un décompactage de la matière, lesquels donnent une abrasion du produit réduite.
